# EUROPÄISCHE PATENTANMELDUNG

(11) **EP 4 575 310 A1**
(43) Veröffentlichungstag der Anmeldung: **25.06.2025**
(21) Anmeldenummer: 23218303.8
(22) Anmeldetag: 19.12.2023
(51) Int. Cl.: F21V 15/01, F21V 15/015, F21V 17/10, F21V 21/02, F21V 31/00, F21S 2/00, F21V 21/00, F21Y 103/10, F21Y 105/10, F21Y 115/10, F21V 21/005

(54) **LEUCHTE MIT TOLERANZ- UND WÄRMEAUSDEHNUNGSUNABHÄNGIGER STIRNWANDLÖSUNG**

(71) Anmelder: Siteco GmbH, 83301 Traunreut (DE)
(72) Erfinder: Schiebl, Matthias, 83558 Maitenbeth (DE); Geiger, Lukas, 83346 Bergen (DE)
(74) Vertreter: Schmidt, Steffen

(57) **Zusammenfassung**

Die Erfindung betrifft eine Leuchte umfassend: ein Strangprofil, welches aus Kunststoff gebildet ist, wenigstens teilweise lichtdurchlässig ist und eine Lichtaustrittsbereich der Leuchte bildet, einen länglichen Trägereinsatz, welcher aus Metall gebildet ist und Leuchtmittel, insbesondere LEDs, der Leuchte trägt, wobei das Strangprofil und der Trägereinsatz entlang ihrer Längsränder ineinander steckbar sind, wobei sie im ineinandergesteckten Zustand in einer Längsrichtung gegeneinander verschiebbar sind, und wenigstens eine Stirnwand, welche mittels einer Presspassung auf eine Stirnseite des Strangprofils aufsteckbar ist, um dabei das Strangprofil und den Trägereinsatz stirnseitig zu verschließen.

## Beschreibung

Die Erfindung betrifft eine Leuchte länglicher Bauart, welche eine separat angebrachte Stirnwand aufweist, sowie ein Schienensystem, welches mehrere derartigen Leuchten aufnimmt.

Leuchten länglicher Bauart werden häufig mit Strangprofilen gebildet, insbesondere um diese Leuchten (die auch als Leuchtenmodule bezeichnet werden) in einem Schienensystem der Länge nach anzuordnen. Eine besondere Herausforderung ist dabei die Abdichtung der Stirnseiten der Strangprofile, weil materialbedingte Toleranzen sowie Wärmeausdehnungen die Verbindung mit der Stirnwand zu Undichtigkeiten führen können. Problematisch ist das insbesondere bei Leuchten, welche eine hohe Schutzklasse zu erfüllen haben, z.B. bei Leuchten für den industriellen Einsatz. In der Regel werden die Strangprofile mit den Stirnseiten verklebt, um die geforderte Schutzart zu gewährleisten. Allerdings sind diese Lösungen aufwändig und teuer. Durch die Verklebung wird die Endmontage zeit- und kostenintensiv. Zudem besteht die Gefahr, dass der Kleber sich bei einer ungleichmäßigen Wärmeausdehnung von Komponenten verschiedener Materialen ablöst.

In anderen Lösungen aus dem Stand der Technik ist vorgesehen, Stirnwände mit einer Dichtung entweder mittels Schrauben oder Kunststoffschnapphaken mit einem Trägereinsatz der Leuchte, auf welcher das Strangprofil aufgesteckt ist, zu verbinden. Dabei besteht jedoch das Problem, dass die Dichtigkeit gegenüber dem Strangprofil aufgrund von Toleranzüberschreitungen unzureichend ist. Insbesondere bei sehr langen Kunststoffprofilen gibt es oft Probleme hinsichtlich unterschiedlicher Wärmeausdehnungskoeffizienten zwischen dem in der Regel aus Metall bestehenden Trägereinsatz und dem Kunststoffprofil.

Mehrteilige Lösungen, welche nur den Raum um die Lampe innerhalb der Leuchte abdichten, sind ebenfalls sehr kosten- und zeitintensiv in der Endmontage.

Es besteht daher ein Bedarf für eine toleranz- und wärmeausdehnungsunabhängige Stirnseitenlösung für Leuchten, welche Strangprofile und Trägereinsätze aus unterschiedlichen Materialien, insbesondere einem Materialmix aus Kunststoff und Metall, umfassen.

Die Aufgabe wird gelöst durch eine Leuchte nach Anspruch 1 sowie durch ein Schienensystem mit derartigen Leuchten gemäß Anspruch 12.

Eine Besonderheit der erfindungsgemäßen Leuchte besteht in der Art der Stirnwand, mit welcher die Leuchte stirnseitig verschlossen wird. Die Stirnwand wird im Unterschied zu Lösungen aus dem Stand der Technik nicht an den aus Metall gebildeten Trägereinsatz der Leuchtmittel fest angebracht, sondern mit einer Presspassung an das aus Kunststoff gebildete Strangprofil aufgesteckt. Die Stirnseite liegt, ggf. mit einer zusätzlichen Dichtung, lediglich an dem Trägereinsatz seitlich an. Dadurch ist die tragende Funktion, welche in einer Leuchte üblicherweise der aus Metall gebildete Trägereinsatz übernimmt, bei der erfindungsgemäßen Lösung für die Stirnwand nicht mehr gegeben. Die Stirnwand wird nur indirekt über das Strangprofil mit dem Trägereinsatz verbunden. Dadurch lassen sich die durch unterschiedliche Wärmeausdehnungen der Bauteile gebildeten Toleranzen besser ausgleichen. Dies ist besonders wichtig bei Leuchten länglicher Bauart, weil aufgrund der langen Ausdehnung des Strangprofils und des Trägereinsatzes die unterschiedlichen Wärmeiausdehnungen zu hohen Spaltmaßen zwischen den Bauteilen führen können.

Gemäß einer bevorzugten Ausführungsform ist eine Dichtung zwischen der Stirnwand und einem Bereich des Strangprofils und dem Trägereinsatzes angeordnet. Die Dichtung ist vorzugsweise aus einem Schaummaterial gebildet. Das Schaummaterial ist besonders weich und ermöglicht es dadurch, eine Dichtung von der Seitenwand zu sowohl dem Strangprofil als auch dem Trägereinsatz sicherzustellen, selbst wenn das Strangprofil und der Trägereinsatz unterschiedlich tief in die Dichtung eindringen, z.B. bedingt durch unterschiedliche Wärmeausdehnungen aufgrund der unterschiedlichen Materialien.

Gemäß einer bevorzugten Ausführungsform dichtet die Dichtung lediglich einen Teilbereich einer stirnseitigen Kante des Strangprofils ab, während im übrigen Bereich der stirnseitigen Kante des Strangprofils ein Steg der Stirnwand in das Strangprofil eindringt oder dieses umgreift. Der Steg dient zusätzlich zu der Presspassung zum Ausrichten der Stirnwand gegenüber dem Strangprofil. Ferner kann der Steg auch zur Abdichtung der Leuchte in dem Bereich dienen, in welchem keine Dichtung angeordnet ist. Diese Ausführungsform hat den Vorteil, dass die Dichtung lediglich für einen Teilbereich der stirnseitigen Kante des Strangprofils benötigt wird, nämlich vorzugsweise in dem Teilbereich, in welchem auch eine Abdichtung gegenüber dem Trägereinsatz benötigt ist. Der übrige Bereich der stirnseitigen Kante des Strangprofils benötigt keine separate Dichtung, weil alleine durch den Kontakt zwischen der Stirnwand und dem Strangprofil, welche beide aus Kunststoff gebildet sind, eine ausreichende Dichtigkeit erzielt werden kann. In dieser Ausführungsform wird allein durch den Steg die Dichtigkeit zwischen dem Strangprofil und der Stirnwand in dem Bereich außerhalb des Trägereinsatzes erzielt. Diese Ausführungsform ist daher materialsparend und ferner wird eine präzise Ausrichtung der Stirnwand gegenüber dem Strangprofil durch den Steg zusätzlich zu der Presspassung unterstützt.

Gemäß einer bevorzugten Ausführungsform erstreckt sich der Steg entlang eines Umfangs der Stirnwand auf der zum Strangprofil weisenden Seite mit Ausnahme des Teilbereichs, in welchem die Dichtung zwischen der stirnseitigen Kante des Strangprofils und der Stirnwand angeordnet ist. Im Bereich der Dichtung ist der umlaufende Steg nicht notwendig, weil in diesem Bereich die Dichtung die Stirnwand nicht nur gegenüber dem Trägereinsatzes, sondern außerdem gegenüber dem Strangprofil abdichtet.

Gemäß einer bevorzugten Ausführungsform liegt die Dichtung flächig an einem Teilbereich einer Innenseite der Stirnwand an und ist zwischen einer Stirnkante des Trägereinsatzes und der Stirnwand eingeklemmt. Die Dichtung kann dabei aus einem flächigen, insbesondere ebenen Materialabschnitt gebildet sein. Diese Ausführungsform ist dadurch besonders einfach herzustellen.

Gemäß einer bevorzugten Ausführungsform weist die Stirnwand im Bereich der Dichtung auf der zur Dichtung weisenden Seite Aussparungen auf, in welche die Dichtung bei Kontakt mit dem Trägereinsatz hineingedrückt wird. Die Aussparungen dienen zusätzlich dazu, Bautoleranzen und Wärmeausdehnungsveränderungen aufzunehmen. Die Dichtung, welche vorzugsweise aus einem Schaummaterial gebildet ist, kann zu einem großen Teil zusammengedrückt werden Um jedoch genügend Pufferzone bereitzustellen, dient die Aussparung dazu, einen Teil der Materialstärke der Dichtung im zusammengedrückten Zustand aufzunehmen.

Gemäß einer bevorzugten Ausführungsform ist die Dichtung durch Formschlusselemente an der Seitenwand in Position gehalten. Die Formschlusselemente können beispielsweise in Form von Zapfen ausgebildet sein, welche von der Stirnwand in Richtung zu dem Strangprofil hervorstehen und auf der Dichtung können entsprechende Vertiefungen vorgesehen sein, welche auf die Zapfen aufgesteckt sind. Prinzipiell sind aber auch andere Möglichkeiten von Formschlussverbindungen möglich. Beispielsweise können auch Stege vorgesehen sein, welche in Vertiefungen der Dichtungen eingreifen, oder die Dichtung kann Vorsprünge aufweisen, die in Vertiefungen der Stirnwand eingreifen. Der Formschluss bietet den Vorteil, dass die Dichtung an der Stirnwand bereits positioniert werden kann, bevor die Stirnwand durch die Presspassung auf das Strangprofil aufgesteckt ist. Dies erleichtert den Zusammenbau der Leuchte.

Gemäß einer bevorzugten Ausführungsform weist die Stirnwand auf einer zum Trägerprofil weisenden Seite ein oder mehrere Gleitlager auf, welche an einer Seite des Trägereinsatzes anliegen und darauf gleitend gehalten sind. Die Gleitlager dienen zusätzlich zur Ausrichtung der Stirnwand gegenüber dem Trägereinsatz und dem Strangprofil. Die Gleitlager können beispielsweise in der Art von gradlinigen Haken ausgebildet sein, welche entlang einer Oberseite des Trägerprofils geführt sind. Wichtig ist dabei jedoch, dass die Haken nicht vollständig an dem Trägerprofil festgelegt sind, sondern daran entlang gleiten können, wobei die Gleitbewegung entlang der Längserstreckung des Trägerprofils bzw. des Strangprofils erfolgt. Dadurch kann bei einer unterschiedlichen Wärmeausdehnung des Trägerprofils gegenüber dem Strangprofil die Toleranz zwischen den beiden Bauteilen ausgeglichen werden. Die Stirnwand bleibt fest mit dem Strangprofil verbunden, während sie gegenüber dem Trägereinsatz sich in Längsrichtung der Leuchte verlagern kann. Da die Gleitlager jedoch eine Bewegung der Stirnwand in lateraler Richtung (d.h. senkrecht zur Längserstreckung der Leuchte) verhindern, unterstützen die Gleitlager die präzise Ausrichtung der Stirnwand gegenüber der Leuchte.

Gemäß einer bevorzugten Ausführungsform sind das eine oder die mehreren Gleitlager durch eine an dem Trägereinsatz eingerasteten Feder gleitend gehalten. Dies erleichtert den Zusammenbau der Leuchte und die Feder kann außerdem als Befestigungselement der Leuchte dienen.

Gemäß einer bevorzugten Ausführungsform ist die Presspassung zwischen dem Strangprofil und der Seitenwand durch wenigstens zwei Dome an der Stirnwand gebildet, wobei die Dome in das Strangprofil eindringen und durch eine Pressung in dem Strangprofil festgelegt sind. Zwei Dome sind von Vorteil, weil sie die laterale Ausrichtung der Stirnwand gegenüber dem Strangprofil sticherstellen, ohne dass eine Verdrehung der Stirnwand gegenüber dem Strangprofil möglich ist. Ferner haben die Dome den Vorteil, dass sich einfach in Vertiefungen der Stirnwand eingefügt werden können, welche bereits durch eine Querschnittskontur des Strangprofils gebildet ist. Vorzugsweise sind die Dome angrenzend an der Dichtung vorgesehen, weil in diesem Bereich eine besonders hohe Presskraft zum Abdichten erforderlich ist.

Gemäß einer bevorzugten Ausführungsform weist die Stirnwand an einer Außenseite eine externe Dichtung auf, die dazu bestimmt und eingerichtet ist, einen dichtenden Kontakt zu einer benachbarten Leuchte zu bilden. Die externe Dichtung ist unabhängig von der Dichtung in den vorhergehenden Ausführungsformen gebildet und auf der Außenseite der Stirnwand vorgesehen. Diese Dichtungen dienen zum Abdichten benachbarter Leuchten, insbesondere in einem Schienensystem, in welchem mehrere derartiger Leuchten hintereinander angrenzen. Wenn die Leuchten mit ihren Stirnseiten aneinander angrenzen, kann durch eine externe Dichtung oder durch zwei externe Dichtungen an angrenzenden Leuchten der Bereich zwischen den Stirnwänden abgedichtet werden, so dass keine Fremdkörper durch einen Spalt zwischen zwei Leuchten in das Schienensystem gelangen können.

Gemäß einem weiteren Aspekt der Erfindung ist ein Schienensystem vorgesehen, welches mehrere der Leuchten gemäß einer der vorhergehenden Ausführungsform in einer Längsrichtung stirnseitig aneinander angrenzend aufnimmt, wobei eine Tragschiene des Schienensystems sich der Länge nach über die mehrere Leuchten erstreckt und die Leuchten wenigstens im Bereich der Trägereinsätze der Leuchte abdeckt. Schienensysteme sind für derartige Leuchten bevorzug, weil sie es ermöglichen, viele Leuchten hintereinander zur Bildung eines Lichtbands auszurichten. Da die Einbaulage durch das Schienensystem fest vorgegeben ist, sind die Leuchten bereits lateral zueinander ausgerichtet, nachdem sie in das Schienensystem eingesteckt sind. Vorzugsweise weist das Schienensystem eine Durchgangsverdrahtung auf, in welche die Leuchten eingreifen, um diese elektrisch zu kontaktieren.

Gemäß einer bevorzugten Ausführungsform grenzen zwei der mehreren Leuchten mit ihren externen Dichtungen aneinander an. Wie vorhergehend ausgeführt, dienen die externen Dichtungen dazu, ein Eindringen von Fremdkörpern zwischen den Leuchten in das Schienensystem zu verhindern.

Gemäß einer bevorzugten Ausführungsform weist das Schienensystem eine Dichtigkeit gemäß der Schutzklasse IP54 oder höher auf. Die besondere Konstruktion der Leuchte mit der am Strangprofil angebrachten Stirnwand ermöglicht es, eine hohe Schutzklasse zu erreichen ohne besonderen baulichen Aufwand der Leuchten und mit vergleichsweise wenig Einzelteilen. Die Schutzklasse IP54 oder höher ist bevorzugt für Industrieanwendungen, z.B. in Produktionshallen, bei denen eine hohe Staubbelastung gegeben ist.

Weitere Vorteile und Merkmale der vorliegenden Erfindung werden aus der nachfolgenden Beschreibung bevorzugter Ausführungsformen deutlich, die in Verbindung mit den beigefügten Figuren gegeben wird. In den Figuren ist Folgendes dargestellt:
- Figur 1: zeigt eine perspektivische Ansicht der Stirnseite einer Leuchte gemäß einer Ausführungsform der Erfindung.
- Figur 2: zeigt eine Explosionsansicht der Leuchte nach Figur 1.
- Figur 3: zeigt eine perspektivische Ansicht der Stirnwand als Einzelteil.
- Figur 4: zeigt eine perspektivische Ansicht des Strangprofils als Einzelteil.

Die in den Figuren dargestellte Leuchte ist länglich ausgebildet und umfasst einen Trägereinsatz 1, welcher aus einem Metallblech gebildet ist und der Länge nach eine oder mehrere Reihen von LEDs aufweist (in den Figuren nicht dargestellt). Auf dem Trägereinsatz 1 wird von unten ein Strangprofil 2 der Länge nach aufgesteckt. Das Strangprofil 2 ist aus einem Kunststoff gebildet, vorzugsweise in einem Strangpressverfahren, und weist entlang seiner Längserstreckung eine kontinuierliche Querschnittsform auf, wie beispielsweise in Figur 4 von einer Stirnseite betrachtet, zu sehen ist. Das Strangprofil 2 weist wenigstens auf einer Seite 22, welche in der zusammengebauten Leuchte dem Trägereinsatz gegenüberliegt, einen transparenten Bereich auf, der als Lichtaustrittsfläche der Leuchte dient. Auch die Längsseitenteile des Strangprofils 2 können aus einem transparenten Material gebildet sein und wenigstens teilweise als Lichtaustrittsfläche der Leuchte dienen.

Auf der zum Trägereinsatz 1 weisenden Seite des Strangprofils 2 weist das Strangprofil 2 der Länge nach Rastvorsprünge 23 auf, welche mit federnden Seitenwandabschnitten 11 an den Längsrändern der Trägereinsatz 1 verbunden werden können. Beispielsweise kann das Strangprofil 2 von unten in den Trägereinsatz 1 eingesteckt werden, wobei die federnden Seitenwandabschnitte 11 so weit ausgelenkt werden, bis die Rastvorsprünge 23 dahinter einrasten. Alternativ kann das Strangprofil 2 auch der Länge nach in den Trageinsatz 1 eingeschoben werden.

Die Leuchte wird erfindungsgemäß auf wenigstens einer Stirnseite mit einer separaten Stirnwand 3 verschlossen. Die Stirnwand 3 umfasst eine Außenkontur, welche etwa dem stirnseitigen Profil des Trägereinsatzes 1 und des Strangprofils 2 in verbundenem Zustand entspricht. Die Stirnwand 3 dient dazu, die Leuchte stirnseitig möglichst dicht abzuschließen, wobei eine besondere Schwierigkeit darin besteht, dass sich der Trägereinsatz 1, der aus Blech besteht, und das Strangprofil 2, welches aus Kunststoff besteht, unterschiedlich ausdehnen können. Die Stirnwand 3 ist so konstruiert, dass sie auch bei unterschiedlichen Längenausdehnungen trotzdem das Strangprofil bzw. den Trägereinsatz dichtend abschließen kann. Dazu sind an der Stirnwand 3 auf der zum Strangprofil 2 weisenden Seite mehrere, im vorliegenden Beispiel zwei, Dome 31 vorgesehen, welche in Vertiefungen 21 des Strangprofils eingeschoben werden können und dabei eine Presspassung zwischen dem Dom 31 und der Vertiefung 21 gebildet wird. Diese Presspassung dient dazu, die Stirnwand 3 mit dem Strangprofil 2 zu verbinden. Unterstützt wird die Presspassung noch dadurch, dass die Stirnwand 3 auch direkt anschließend an die Dom 31 auf der zum Strangprofil 2 weisenden Seite einen umlaufenden Steg 32 aufweist, welcher ebenfalls in das Strangprofil 2 im montierten Zustand eingreift und an der Innenseite des Strangprofils 2 entlang dessen gesamten Umfang im Bereich außerhalb des Trägereinsatzes 1 anliegen. Vorzugsweise liegt der Steg 32 an den Innenseiten des Strangprofils so an, dass bereits eine dichtende Verbindung gegeben ist.

Eine Besonderheit beim Montieren der Seitenwand 3 an der Leuchte besteht darin, dass die Presspassung der Seitenwand 3 nur mit dem Strangprofil 2 erfolgt, indem die Dome 31 in die Vertiefungen 21 eingeschoben werden. Demgegenüber besteht keine Presspassung zwischen dem Trägereinsatz 1 und der Stirnwand 3. Dadurch ist es möglich, dass sich der Trägereinsatz 1 gegenüber dem Strangprofil 2 unterschiedlich ausdehnen kann, ohne dass dabei die Stirnwand verschoben wird. Die Ausrichtung der Stirnwand gegenüber dem Trägereinsatz 1 wird zusätzlich unterstützt durch zwei Gleitlager 33, welche auf der zur Stirnseite des Trägereinsatzes 1 weisenden Seite der Stirnwand 3 vorgesehen sind. Die Gleitlager 33 sind als längliche Elemente ausgeführt und liegen auf dem Trägereinsatz 1 auf, ohne jedoch in Längsrichtung fest mit dem Trägereinsatz 1 verbunden zu sein. Dadurch können die Gleitlager 33 entlang des Trägereinsatzes 1 gleiten, wenn sich der Trägereinsatz in Bezug auf das Strangprofil 2 bzw. die damit verbundene Stirnwand 3 z.B. durch Wärmeausdehnung bewegt. Die Gleitlager 33 werden auf einer Oberseite des Trägereinsatzes 1 zusätzlich durch eine Feder 4 gehalten, wie in den Figuren 1 und 2 dargestellt. Die Feder 4 ist ein Element, welches auf dem Trägereinsatz 1 eingesteckt werden kann und daran federnd gehalten ist. In einem Zwischenraum zwischen einem mittleren Bereich der Feder 4 und einer Oberseite des Trägereinsatzes 1 ist ein Raum gebildet, in welchem die Gleitlager gehalten sind, ohne diese gegenüber dem Trägereinsatz starr festzulegen. Die Gleitlager dienen somit dazu, die Ausrichtung der Stirnwand 3 gegenüber dem Trägereinsatz 1 in lateraler Richtung zu stabilisieren.

Um die Abdichtung zwischen der Stirnwand 3 und einem Teilbereich des Strangprofils 2 und dem Trägereinsatz 1 zu verbessern, ist erfindungsgemäß eine Dichtung 5 vorgesehen, welche vor dem Aufstecken der Stirnwand 3 auf das Strangprofil 2 zunächst mit der Stirnwand 3 verbunden wird. Die Dichtung 5 ist aus einem weichen Schaummaterial gebildet und weist in der dargestellten Ausführungsform zwei Öffnungen auf, mit welcher die Dichtung 5 auf zwei Zapfen 34 der Stirnwand aufgesteckt werden. Die Zapfen 34 bilden demnach das Formschlusselement, um die Dichtung 5 an der Stirnwand zu halten, noch bevor die Stirnwand 3 auf das Strangprofil 2 aufgesteckt wird.

Die Dichtung 5 liegt flächig an einer Innenseite der Stirnwand 3 an, jedoch lediglich in einem Bereich, in welchem später bei der Montage der Stirnwand 3 an dem Strangprofil 2 auch die Trägereinsatz 1 an der Seitenwand 3 anliegt. Die Dichtung 5 dient daher lediglich zum Abdichten eines Teilbereichs der Stirnwand 3. Um die Abdichtung zwischen der Stirnwand 3 und dem Trägereinsatz 1 auch bei unterschiedlicher Wärmeausdehnung zu verbessern sind Aussparungen 35 an der Stirnwand 3 vorgesehen. Im montierten Zustand wird die Dichtung 5 in die Aussparungen 35 hineingequetscht, wie in der perspektivischen Ansicht gemäß Figur 1 im Bereich der Dichtung 5 zu sehen ist. Da die Dichtung aus einem verhältnismäßig weichem Schaummaterial gebildet ist, können durch Wärmeausdehnung hervorgerufene unterschiedliche Spaltmaße zu dem Trägereinsatz 1 ausgeglichen werden, während die Verbindung von der Stirnwand 3 zu dem Strangprofil 2 starr ist.

Alternativ zu der Dichtung 5 könnte auch vorgesehen sein, dass die Stirnwand 3 den Trägereinsatz 1 seitlich umgreift und in Längsrichtung verschiebbar daran anliegt, um einen Schutz z.B. gegen das Eindringen von Spritzwasser zu bilden. Zur Erzielung einer hohen Schutzklasse, z.B. IP 54 oder höher, ist jedoch die separate Dichtung 5 bevorzugt.

In der dargestellten Ausführungsform ist die Leuchte nur an einer Stirnseite dargestellt. Gemäß einer bevorzugten Ausführungsform ist jedoch die gleiche Stirnwand 3 auch auf dem entgegengesetzten stirnseitigen Ende der Leuchte vorgesehen. Alternativ kann auch nur eine Stirnwand 3 and er Leuchte vorgesehen sein, während das entgegengesetzte Ende durch eine andere Konstruktion, z.B. mit einem Kabeleinlass, verschlossen ist.

Die Leuchte in der dargestellten Ausführungsform kann prinzipiell als Einzelleuchte eingesetzt werden, beispielsweise als Deckenanbau oder Hängeleuchte. Bevorzugt ist jedoch die Integration der Leuchte, welche in diesem Fall auch als Leuchtmodul bezeichnet wird, in ein Schienensystem. Dazu wird die Leuchte in eine Tragschiene (in den Figuren nicht dargestellt) mit dem Trägereinsatz 1 voraus von unten eingesteckt. Die Tragschiene kann den gesamten Bereich der Leuchte, in welchem der Trägereinsatz 1 liegt, abdichten, so dass in diesem Bereich keine separaten Dichtungen gegen Spritzwasser erforderlich sind. Allerdings ist vorzugsweise die Verbindung zwischen der Trägereinsatz 1 und dem Strangprofil 2 zusätzlich durch eine Dichtung in Längsrichtung, beispielsweise ein Filzelement, verbessert. Dadurch kann die Leuchte gegen eindringenden Staub geschützt werden, während das Eindringen von Spritzwasser bereits durch die darüberliegende Tragschiene und die Stirnwand 3 verhindert wird.

Auf einem nach außen weisendem Abschnitt der Stirnwand 3 ist ferner eine außenseitige Dichtung 6 vorgesehen, welche dazu dient, eine Abdichtung mit einer stirnseitig benachbarten Leuchte zu bilden. Insbesondere zur Bildung eines Lichtbandes ist es häufig gewünscht, Leuchten der genannten Bauart stirnseitig dicht an dicht aneinander angrenzen zu lassen. Um einen Staub- oder Feuchtigkeitseintritt in ein Schienensystem, welches die Leuchten trägt, zu verhindern, kann dazu auf wenigstens einer der Leuchten die außenseitige Dichtung 6 angebracht sein, welche eine Abdichtung zu der Stirnwand der benachbarten Leuchte bildet. Die benachbarte Leuchte kann auch eine außenseitige Dichtung 6 aufweisen, so dass die beiden Dichtungen 6 aneinander anliegen, oder nur eine Leuchte weist eine außenseitige Dichtung 6 auf, die an einen Stirnwandabschnitt der benachbarten Leuchte anliegt.

Die in den Figuren dargestellte Ausführungsform stellt nur ein Beispiel für eine Ausführungsform der Erfindung dar, die sie in den Ansprüchen definiert ist. Insbesondere kann die Querschnittsform des Strangprofils 2 und des Trägereinsatzes 1 verändert werden. Bevorzugt ist jedoch, dass das Strangprofil und der Trägereinsatz eine kontinuierliche Querschnittsform in Längserstreckung haben. Ebenso kann die Form der Stirnwand 3 abweichen, wobei diese jedoch grundsätzlich so ausgebildet ist, dass sie den stirnseitigen Umfang von der Leuchte vollständig abdeckt. Die Zahl der Dome 31 oder generell der Elemente, welche die Presspassung zu dem Strangprofil bilden, kann variieren abhängig von der erforderlichen Haltekraft zum Halten der Seitenwand. Ferner kann auch eine zusätzliche Dichtung zwischen dem Steg 32 und dem Strangprofil 2 vorgesehen sein. Vorzugsweise ist jedoch die Dichtung 5 zum Abdichten der Stirnwand 3 gegenüber dem Tragprofil 1 nur auf einen Teilbereich eingeschränkt und etwaige zusätzliche Dichtungen sind separat davon vorgesehen. Dies hat den Vorteil, dass das Material und die Stärke der Dichtung 5 auf die zu erwartenden Spaltmaßtoleranzen, die bei den typischen Wärmeausdehnungen zwischen der Länge des Trägereinsatzes 1 und der Länge des Strangprofils 2 entstehen, abgestimmt werden kann.

### Bezugszeichenliste

- 1: Trägereinsatz
- 11: federnder Seitenwandabschnitt
- 2: Strangprofil
- 21: Vertiefung
- 22: Lichtaustrittsbereich
- 23: Rastvorsprung
- 3: Stirnwand
- 31: Dom
- 32: umlaufender Steg
- 33: Gleitlager
- 34: Formschlusselement, insbesondere Zapfen
- 35: Aussparung
- 4: Feder
- 5: Dichtung
- 6: außenseitige Dichtung

## Patentansprüche

1. Leuchte umfassend:
ein Strangprofil (2), welches aus Kunststoff gebildet ist, wenigstens teilweise lichtdurchlässig ist und einen Lichtaustrittsbereich (22) der Leuchte bildet, einen länglichen Trägereinsatz (1), welcher aus Metall gebildet ist und Leuchtmittel, insbesondere LEDs, der Leuchte trägt,
wobei das Strangprofil (2) und der Trägereinsatz (1) entlang ihrer Längsränder ineinander steckbar sind, wobei sie im ineinandergesteckten Zustand in einer Längsrichtung gegeneinander verschiebbar sind,
und wenigstens eine Stirnwand (3), welche mittels einer Presspassung auf eine Stirnseite des Strangprofils (2) aufsteckbar ist, um dabei das Strangprofil (2) und den Trägereinsatz (1) stirnseitig zu verschließen.

2. Leuchte nach Anspruch 1, wobei eine Dichtung (5) zwischen der Stirnwand (3) und einem Bereich des Strangprofils (2) und dem Trägereinsatzes (1) angeordnet ist.

3. Leuchte nach Anspruch 2, wobei die Dichtung (5) lediglich einen Teilbereich einer stirnseitigen Kante des Strangprofils (2) abdichtet, während im übrigen Bereich der stirnseitigen Kante des Strangprofils (2) ein Steg (31) der Stirnwand (3) in das Strangprofil (2) eindringt oder dieses umgreift.

4. Leuchte nach Anspruch 3, wobei der Steg (31) sich entlang eines Umfangs der Stirnwand (3) auf der zum Strangprofil (2) weisenden Seite erstreckt mit Ausnahme des Teilbereichs, in welchem die Dichtung (5) zwischen der stirnseitigen Kante des Strangprofils (2) und der Stirnwand (3) angeordnet ist.

5. Leuchte nach einem der Ansprüche 2 bis 4, wobei die Dichtung (5) durch Formschlusselemente (34) der Seitenwand (3) in Position gehalten ist.

6. Leuchte nach einem der Ansprüche 2 bis 5, wobei die Dichtung flächig an einem Teilbereich einer Innenseite der Stirnwand (3) anliegt und zwischen einer Stirnkante des Trägereinsatzes (1) und der Stirnwand (3) eingeklemmt ist.

7. Leuchte nach einem der Ansprüche 2 bis 6, wobei die Stirnwand (3) im Bereich der Dichtung (5) auf der zur Dichtung (5) weisenden Seite Aussparungen (35) aufweist, in welche die Dichtung (5) bei Kontakt mit dem Trägereinsatz (1) hineingedrückt wird.

8. Leuchte nach einem der vorhergehenden Ansprüche, wobei die Stirnwand auf einer zum Trägerprofil weisenden Seite ein oder mehrere Gleitlager aufweist, welche an einer Seite des Trägereinsatzes anliegen und darauf gleitend gehalten sind.

9. Leuchte nach dem vorhergehenden Anspruch, wobei das eine oder die mehreren Gleitlager (33) durch eine an dem Trägereinsatz (1) eingerasteten Feder (4) gleitend gehalten sind.

10. Leuchte nach einem der vorhergehenden Ansprüche, wobei die Presspassung zwischen dem Strangprofil (2) und der Seitenwand (3) durch wenigstens zwei Dome (31) an der Stirnwand gebildet ist, wobei die Dome (31) in das Strangprofil (2) eindringen und durch eine Pressung in dem Strangprofil (2) festgelegt sind.

11. Leuchte nach einem der vorhergehenden Ansprüche, wobei die Stirnwand (3) an einer Außenseite eine externe Dichtung (6) aufweist, die dazu bestimmt und eingerichtet ist, einen dichtenden Kontakt zu einer benachbarten Leuchte zu bilden.

12. Schienensystem, welches mehrere der Leuchten gemäß einem der vorhergehenden Ansprüche in einer Längsrichtung stirnseitig aneinander angrenzend aufnimmt, wobei eine Tragschiene des Schienensystems sich der Länge nach über die mehrere Leuchten erstreckt und die Leuchten wenigstens im Bereich der Trägereinsätze (1) der Leuchte abdeckt.

13. Schienensystem nach Anspruch 12 mit Rückbezug auf Anspruch 11, wobei zwei der mehreren Leuchten mit ihren externen Dichtungen (6) aneinander angrenzen.

14. Schienensystem nach Anspruch 12 oder 13, welches eine Dichtigkeit gemäß der Schutzklasse IP54 oder höher aufweist.
